# EUROPÄISCHE PATENTSCHRIFT

(11) **EP 0 557 269 B1**
(45) Veröffentlichungstag und Bekanntmachung des Hinweises auf die Patenterteilung: **26.06.1996**
(21) Anmeldenummer: 93890021.4
(22) Anmeldetag: 17.02.1993
(51) Int. Cl.: E21D 11/08, E21D 11/05

(54) **Tunnelausbau in Tübbingbauweise**
Tunnel lining in the form of tubbings
Revêtement de tunnel en forme de cuvelage

(30) Priorität: 21.02.1992 AT 323/92
(43) Veröffentlichungstag der Anmeldung: 25.08.1993
(73) Patentinhaber: "MAYREDER" BAUHOLDING GESELLSCHAFT m.b.H., A-4020 Linz (AT)
(72) Erfinder: Wagner, Harald, Dr., A-4310 Mauthausen (AT); Schulter, Alfred, Dipl.-Ing., A-4020 Linz (AT)
(74) Vertreter: Hübscher, Heiner, Dipl.-Ing.

(56) Entgegenhaltungen:
- AT-B- 389 149
- CH-A- 545 888
- DE-A- 2 101 092
- DE-B- 1 238 945
- GB-A- 2 092 644
- GB-A- 2 103 684

## Beschreibung

Die Erfindung betrifft einen Tunnelausbau in Tübbingbauweise, gemäß dem Oberbegriff des Patentanspruches 1.

Ein derartiger Tunnelausbau ist aus der AT-A-389 149 bekannt. Der grundsätzliche Vorteil dieser Art des Tunnelausbaues besteht darin, daß Fertigteile Verwendung finden können, die nach einem Baukastensystem zu den Tübbingringen verbindbar sind, wobei die Tübbingringe nach einem Stecksystem zusammengehalten werden, so daß der Einbau der Steine unmittelbar an den Ausbruch anschließend möglichst im Schutze des Schildschwanzes einer Vortriebsmaschine erfolgen kann. Richtungsabweichungen des Tunnelausbaues von der Geraden lassen sich dadurch erzielen, daß man Tübbingsteine verwendet, die einander zu Tübbingringen mit untereinander einen spitzen Winkel einschließenden, durch die Stirnseiten bestimmten Ebenen ergänzen, wobei zwei gegengleich zusammengesetzte Ringe einen Rohrzylinder mit parallelen Stirnseiten ergeben, durch Verdrehung der Ringe aus dieser Lage aber Abweichungen des Ausbaues nach den Seiten und nach oben oder untern möglich werden. Bei der bekannten Ausführung bilden die Federn im wesentlichen Gleitführungen für das Zusammenfügen der Steine und die Steine stoßen an den Schrägrändern nahezu fugenlos aneinander. In diese Fugen können, ebenso wie in die Ringfugen, Dichtungen eingelegt werden.

Ebenfalls im wesentlichen starre Tübbingringe und damit einen starren Tunnelausbau ergibt eine Ausführung nach der CH-A 545 888, bei der mit Beton auszugießende Formschalen vorhanden sind, die eine rechteckige Grundform aufweisen und an allen vier Rändern mit Nuten versehen sind, wobei die an den Längsfugen liegenden Nuten halbrund und die an den Stirnseiten liegenden Nuten im Querschnitt rechteckig sind. In die Längsnuten werden deformierbare Dichtungsstäbe eingelegt. Dann werden die Steine unter Schließung der Längsnuten im Ring zusammengedrückt und mit einem vorher fertiggestellten Anschlußring durch in die stirnseitigen Nuten eingelegte und durch Schrauben gesicherte Laschen verbunden. Es ist auch eine zusätzliche Schraubverbindung der Steine benachbarter Ringe möglich und die Laschen übergreifen im Ring jeweils mehrere Steine.

Bei anderen bekannten Tunnelausbauten wird eine begrenzte radiale Nachgiebigkeit bei Böden und Gebirgen mit schlechter Eigentragfähigkeit bzw. hohem Verformungspotential eingesetzt, um einerseits einen Ausbau aus Fertigteilen in wirtschaftlicher Bauweise zu ermöglichen und anderseits mit Bauelementen, die noch kostengünstig herstellbar sind, das Auslangen zu finden. Durch die radiale Verformbarkeit des Ausbaues wird erreicht, daß zunächst der Erd- bzw. Gebirgsdruck den Ausbau gegen den durch die Stauchelemente definierten Verformungswiderstand im vorgegebenen Maße verformt. Durch ausreichende Bemessung des möglichen Verformungsweges auf Grund der Boden- bzw. Gebirgseigenschaften kann erreicht werden, daß der Boden bzw. Gebirgsdruck mit zunehmender Verformung abnimmt bzw. das Gebirge nach Zurücklegung des definierten Verformungsweges zum Stillstand kommt, so daß der Ausbau einer geringeren Belastung unterliegt als ein starrer Ausbau. Als Beispiel für zusätzliche mögliche Anwendungen eines Tunnel- bzw. Schachtausbaues der gegenständlichen Art seien Schächte und Stollen mit hohen Überlagerungen bzw. großen Gebirgsdruckerscheinungen bei Alpentransitrouten genannt.

Es ist bisher üblich, bei der Herstellung von Tunnelausbauten im Ausbau einen größeren Spalt vorzusehen. Nach der FR-A-2 627 802 werden zwischen in der Grundform rechteckigen, gewellten und aus gewelltem Stahlmaterial hergestellten Tübbingen Aufnahmegehäuse für Stauchelemente angebracht, die mit den an sie stoßenden Längsrändern der Tübbinge durch Verschraubung, gegebenenfalls unter Zwischenschaltung von Dichtungen, verbunden werden. Bei anderen bekannten Ausführungen werden im Spalt stabförmige Stauchelemente untergebracht, die sich an den Rindern der beiden dem Spalt benachbarten Ausbauelemente abstützen oder sogar teilweise in diesen Rindern untergebracht sind. Es ist eine Ausführung bekannt, bei der der zur Fuge weisende Rand des einen Elementes Stützplatten trägt, an denen sich Stempel abstützen können, die verformbare Körper bilden, die in vom Rand des anderen Elementes ausgehende, in das Element eingebaute Rohre einschiebbar sind, wobei am Rohrende Klemmkörper oder spanabhebend einkerbend wirkende Körper für die Stempel vorgesehen sind, so daß dem Einschieben der Stempel in die Rohre ein genau definierter Widerstand entgegengesetzt wird. Aus der DE-A-21 01 092 ist es bekannt, zwischen benachbarten Tübbingen nachgiebige Einlagen aus Holz oder Spanplatten anzubringen. Die SU-A 823 500 sieht vor, bei Betontübbingen mit geraden parallelen Längsränder in diesen Längsrändern Vertiefungen anzubringen und diese z. B. V-Nuten bildenden Vertiefungen für die Abstützung von metallischen Stauchkörpern zu verwenden, wobei auch eine nachträgliche Ausfüllung von nicht als Stauchzonen benötigten Spalten mit Beton möglich ist. Mit Ausnahme der Konstruktion nach der genannten FR-A- wird der Gesamtausbau des Tunnels durch die entsprechenden Fugen teilweise unstabil. Eine weitere Beschränkung der Anwendungsmöglichkeit ergibt sich bei allen bekannten Konstruktionen dadurch, daß bei der Anbringung der Stauchelemente an den Rändern von Bauelementen im wesentlichen nur Bauelemente mit zur Tunnellingsachse parallelen Rändern eingesetzt werden können. Ferner ergeben sich bei nur bereichsweise anzubringenden Stauchzonen durch die größeren Fugen für die Unterbringung der Stauchelemente unterschiedliche Abmessungen im Gesamtausbau, die zur Notwendigkeit führen, in stauchzonenfreien Bereichen größere Umfangsabmessungen aufweisende Tübbinge zu verwenden.

Aufgabe der Erfindung ist es, einen Tunnelausbau der eingangs genannten Art zu schaffen, bei dem mit einfachen Mitteln im Bedarfsfall eine radiale Nachgiebigkeit des Ausbaues erzielt wird, wobei in Problemzonen ebenfalls mit einfachen Mitteln eine einwandfreie und sichere Gas- und Wasserabdichtung der Tunnelröhre ermöglicht werden soll.

Die gestellte Aufgabe wird prinzipiell durch die Merkmale des Patentanspruches 1 gelöst.

Bei einem erfindungsgemäßen Tunnelausbau ist es möglich, eine Tunnelbohrmaschine mit nachgiebigem Schildmantel bzw. Schildschwanz einzusetzen und die Tübbingsteine im Schutze dieses Schildschwanzes zusammenzubauen und an die vorher fertiggestellten Tübbingringe anzuschließen, wobei für das Anpressen der Steine an die vorher versetzten Ringe die ohnehin benötigten Vortriebspressen für die Tunnelbohrmaschine einsetzbar sind. Entscheidend ist, daß die Möglichkeit besteht, dem Gebirge kontinuierlich einen ausreichenden Widerstand entgegenzusetzen, der zunichst von dem nachgiebigen Schildschwanz und dann von der selbstverständlich nur unter Widerstand zusammendrückbaren Tunnelröhre aufgebracht wird, so daß Auflockerungen des Gebirges weitgehend vermieden werden und das Gebirge seinen neuen Gleichgewichtszustand unter optimalen kleinen Verformungswegen erreicht. Die verformbaren Federn stellen wesentlich einfacher verlegbare und herstellbare Stauchelemente dar als die bisher bei Tübbingausbauten anderer Art eingesetzten Stauchelemente und erfüllen diese Funktion zusätzlich zu ihrer Grundfunktion der Verbindung der Schrägseiten der Tübbingsteine. Sie können gegebenenfalls in Verbindung mit Fugendichtungsbändern, zusätzlich für die Abdichtung der Schrägfugen herangezogen werden. Wesentlich für die Erfindung ist auch, daß jeder Tübbingstein an jeder Stirnseite nur mit einem einzigen, mittleren Dübel mit dem im Folgering benachbarten Stein verbunden wird, so daß bei unterschiedlichen Setzbewegungen an den verschiedenen Fugen eine gewisse Nachgiebigkeit in der Verbindung erzielt wird. Die Steine bei benachbarten Ringen können entweder gleich ausgerichtet sein, wobei bei benachbarten Ringen jeweils an die Basis des einen Steines die schmälere Parallelseite des Folgesteines anschließt. Hier entstehen in der Grundform sägezahnförmige Längsfugen über die aufeinanderfolgenden Ringe, wobei die Steilflanke des Sägezahnes durch den Ringspaltanteil gebildet wird. Eine andere Möglichkeit besteht darin, bei den aufeinanderfolgenden Ringen jeweils Basis und Schmalseite der Steine stoßen zu lassen, so daß die gebildeten Längsfugen mit gegengleicher Neigung sich über die gesamte Tunnelröhre fortsetzen.

Eine bevorzugte Ausführung ist in Anspruch 2 angegeben. Es können auch rohrförmige Federn mit einer weicheren, gegebenenfalls gegen einen definierten Widerstand auspreßbaren Füllung Verwendung finden.

Bereits durch den schrägen Verlauf der Längsränder der Steine wird im Zusammenwirken der Nuten mit den Federn eine Schwenkverstellung benachbarter Steine gegeneinander weitgehend verhindert. Bei einer Weiterbildung gemäß Anspruch 3 bilden die im Überlappungsbereich aufeinanderliegenden Flächen der Abstufungen zusitzliche, ein Ausknicken einzelner Steine verhindernde Führungen.

Bei einer Weiterbildung gemiß Anspruch 4 wird die Umhüllung ebenfalls im Schutze des Schildschwanzes der Tunnelbohrmaschine angebracht und ermöglicht wegen ihrer Nachgiebigkeit die Verformung der Stauchelemente ohne sich dabei von der Außenseite der Tunnelröhre abzuheben. Zusätzlich kann die Membran noch durch in den Ringspalt zwischen Tunnelröhre und Ausbruch eingepreßtes Material gegen die Tübbingringe gedrückt werden. Ein derartiges Auspreßmaterial gewährleistet eine gleichmäßige Übertragung des Gebirgsdruckes auf die ganze Tunnelröhre und verhindert auch, daß Gas und Wasser in den genannten Ringspalt eindringen und sich damit außen über die Tunnellinge verteilen können.

Vorzugsweise wird die Umhüllung gemäß Anspruch 5 ausgeführt.

Weitere Einzelheiten und Vorteile des Erfindungsgegenstandes entnimmt man der nachfolgenden Zeichnungsbeschreibung.

In der Zeichnung ist der Erfindungsgegenstand beispielsweise veranschaulicht. Es zeigen
- Fig. 1: in stark schematisierter Darstellungsweise einen im Vortrieb befindlichen Tunnel im Längsschnitt durch den Ausbruchsbereich im Bereich des Schildschwanzes und des letzten eben eingebauten Tübbingringes,
- Fig. 2: einen bei einem erfindungsgemäßen Tunnelausbau verwendbaren Tübbingring im Schaubild,
- Fig. 3: als Detail zwei miteinander verbundene Tübbingsteine in Vorderansicht und
- Fig. 4: eine Ausführungsvariante zu Fig. 3.

Mit einer Tunnelbohrmaschine 1, die einen nachgiebigen Schildschwanz 2 aufweist, wird ein dem Tunnelquerschnitt entsprechender runder Ausbruch 3 hergestellt. Die Tunnelbohrmaschine besitzt Vortriebspressen 4, die auch zum Aneinanderpressen der noch zu beschreibenden Tübbingsteine in aufeinanderfolgenden Tübbingringen eingesetzt werden können.

Im Schutz des nachgiebigen Schildschwanzes werden in kritischen Ausbruchsbereichen mit potentiellem Wasser- oder Gaszutritt Dichtungsmembranen aus ringförmig geschlossenen Bahnen 5 verlegt, die sich im Randbereich 6 mit den Rändern vorher verlegter Bahnen überlappen und hier durch Schweißung, Verklebung, Gleitverschlüsse od.dgl. dicht verbunden werden.

Ebenfalls im Schutze des Schildschwanzes 3 werden an vorher fertiggestellte Tübbingringe zur Bildung weiterer Tübbingringe 7 Tübbingsteine angesetzt. Jeder Tübbingring besteht aus einer geraden Anzahl, beim Ausführungsbeispiel sechs Tübbingsteinen 8 - 13, die, wenn keine Abweichung von einem geraden Verlauf der Tunnelachse erforderlich ist, parallele, die Ringfugen bestimmende Stirnseiten 14, 15 aufweisen. Sind Abweichungen von einem geraden Verlauf der Tunnelröhre notwendig, wird man paarweise gleiche Tübbingsteine verwenden, die Tübbingringe mit einander einen spitzen Winkel einschließenden Stirnseiten bestimmen und dadurch Abweichungen erzielen, daß aufeinanderfolgende Tübbingringe unter relativer Verdrehung aus den entsprecheen Steinen zusammengesetzt werden.

Die Tübbingsteine 8 - 13 haben schräge Längsseiten, zwischen denen somit schräg verlaufende Längsfugen 16 gebildet werden. Die Schrägseiten sind mit halbrunden Nuten 17 versehen, In die einen runden Querschnitt aufwelsende, nach Fig. 3 rohrförmige Federn 18 aus unter Erzeugung eines entsprechenden Verformungswiderstandes zusammendrückbarem Material eingelegt sind. Unter dem Gebirgsdruck kann sich also bei Verformung der Federn 18 die Breite der Fugen 16 verändern.

In der Mitte der Stirnseiten besitzt jeder Stein 8 - 13 eine Öffnung, in die ein für den Eingriff in die zugeordnete Öffnung des im nächsten Ring anschließenden Steines bestimmter Dübel 19 eingesetzt werden kann. Diese Dübel lassen die Übertragung von Scherkräften zu und sind im wesentlichen hinsichtlich der Formgebung und dem Herstellungsmaterial so ausgebildet, daß sie sich in den zugeordneten, gegebenenfalls mit Gegenhaltern ausgestatteten Einsatzöffnungen der Tübbingsteine verankern.

Bei der Ausführungsform nach Fig. 4 sind die schrägen Längsseiten zweier aufeinanderfolgender Steine 8', 9' abgestuft, so daß die zueinander gerichteten Flanken 20, 21 Stütz- und Führungsflächen bilden. Die Abstufungen 22, 23 sind wieder mit gegengleichen Nuten 24 zur Aufnahme rohrförmiger Federn 25 versehen.

Bei einer nicht dargestellten Ausführungsvariante können die nachgiebigen, über die Seitenlänge der Steine durchlaufenden Federn 18 auch durch verformbar ausgebildete Dübel ersetzt werden. In diesem Fall kann man beispielsweise die Tübbingsteine 8 - 13 in aufeinander folgenden Tübbingringen 7 um die halbe Steinbreite versetzt anordnen und jeden Einzelstein an jeder Stirnseite mit wenigstens zwei Dübeln mit den beiden im benachbarten Ring vor ihm stoßenden Steinen verbinden. Die Anordnung ist hier so getroffen, daß die verformbaren Dübel die angeschlossenen Steine unter Bildung der für die Nachgiebigkeit des Ausbaues wichtigen Fugen festhalten, wobei sich die Fugen wieder gegen die Verformungskräfte scchließen können. Auch Kombinationen aus verformbaren Federn und nachgiebigen Dübeln sind möglich.

## Patentansprüche

1. Tunnelausbau in Tübbingbauweise, bestehend aus einander in gerader Anzahl zu je einem Tübbingring (7) ergänzenden, untereinander zumindest ähnlichen, in der Grundform trapez- oder trapezoidförmigen Tübbingsteinen (8 - 13), die an den nach Einbau die Ringfuge bestimmenden Stirnseiten (14, 15) über aus Dübeln (19) bestehende Steckverbindungen mit dem im nächsten Tübbingring benachbarten Tübbingsteinen verbunden und entlang der schrägen Längsfugen (16) über aus Längsnuten (17) der schrägen Längsseiten und eingelegten Federn (18) bestehende Nut-Federverbindungen zusammengehalten sind, dadurch gekennzeichnet, daß zusammendrückbar ausgebildete Federn (18) vorgesehen sind, welche im unbelasteten Zustand der aus den Steinen (8 - 13) gebildeten Tübbingringe (7) diese Steine (8 - 13) im Ring (7) unter Längsfugenbildung auf Distanz halten und unter dem Gebirgsdruck unter Verringerung der Fugenbreite zusammendrückbar sind und daß die Tübbingsteine (8 - 13) benachbarter Ringe (7) zur Erzielung einer begrenzt nachgiebigen Verbindung bei fluchtenden Steinen der einzelnen Ringe (7) über je einen einzigen Mitteldübel (19) mit dem im nächsten Tübbingring (7) benachbarten Tübbingstein verbunden oder bei in aufeinanderfolgenden Ringen (7) um die halbe Ringbreite versetzt angebrachten Steinen über zwei oder mehrere verformbar ausgebildete Dübel pro Stein verbunden sind, die dabei die Steine unter Längsfugenbildung auf Distanz halten.

2. Tunnelausbau nach Anspruch 1, dadurch gekennzeichnet, daß die Federn (18, 25) einen runden, rohrförmigen Querschnitt un die Nuten (17, 24) in den Längsseiten der Tübbingsteine (8 - 13) eine angepaßte Profilform aufweisen.

3. Tunnelausbau nach Anspruch 1 oder 2, dadurch gekennzeichnet, daß die Tübbingsteine (8', 9') entlang der schrägen Längsränder gegengleiche, einander überlappende Abstufungen (21, 22, 23) aufweisen und daß in gegengleiche Nuten (24) jeder Stufe (22, 23) je eine zusammendrückbare Feder (25) eingelegt ist.

4. Tunnelausbau nach einem der Ansprüche 1 - 3, dadurch gekennzeichnet, daß für die aus den Tübbingringen (7) gebildete Tunnelröhre zumindest im Bereich gas- oder wasserführender Zonen des Gebirges eine aus einer Dichtungsmembran (5) gebildete Umhüllung vorgesehen ist.

5. Tunnelausbau nach Anspruch 4, dadurch gekennzeichnet, daß die Umhüllung aus entsprechend dem Ausbruchsfortschritt angebrachten Ringbahnen (5) aus dem Membranmaterial besteht, die abgedichtet aneinandergereiht werden und in die die Tübbingsteine (8 - 13) zur Bildung der Tübbingringe (7) eingelegt werden.

## Claims

1. A tunnel lining of segmental construction, consisting of at least similar segmental bricks (8 - 13) which in an even number complement one another to form a segmental ring (7), said bricks being of trapezium or trapezoidal basic shape and being connected, at the end faces (14, 15) which define the ring joint after installation, to the adjacent segmental bricks in the next segmental ring by way of push-in connections in the form of dowels (19), and being held together along the oblique longitudinal joints (16) by way of tongue and groove connections consisting of inserted tongues (18) and longitudinal grooves (17) in the oblique longitudinal sides, characterised in that compressible tongues (18) are provided which, in the non-loaded state of the segmental rings (7) formed from the bricks (8 - 13), hold these bricks (8 - 13) in the ring (7) at a distance from one another to form longitudinal joints and are compressible under the rock pressure, the joint width being reduced, and in that the segmental bricks (8 - 13) of adjacent rings (7) are connected, in each case via a single central dowel (19), to the adjacent segmental brick in the next segmental ring (7) in order to obtain a connection of limited resilience with the bricks of the individual rings (7) in alignment, or are connected by two or more deformable dowels per brick in the case of consecutive rings (7) of bricks offset by half the ring width, which latter dowels keep the bricks apart so as to form longitudinal joints.

2. A tunnel lining according to claim 1, characterised in that the tongues (18, 25) have a round tubular cross-section and the grooves (17, 24) in the longitudinal sides of the segmental bricks (8, 13) have an adapted profile shape.

3. A tunnel lining according to claim 1 or 2, characterised in that the segmental bricks (8', 9') have reversely identical overlapping steps (21, 22, 23) along the oblique longitudinal edges and in that a compressible tongue (25) is inserted in each case into reversely identical grooves (24) of each step (22, 23).

4. A tunnel lining according to any one of claims 1 to 3, characterised in that a cover formed from a sealing membrane (5) is provided, at least in the area of the gas or water carrying zones of the rock, for the tunnel tube formed from the segmental rings (7).

5. A tunnel lining according to claim 4, characterised in that the cover consists of annular webs (5) of the membrane material which are disposed in proportion to the advance of the workings, said annular webs being arranged in line in sealing relationship, the segmental bricks (8 - 13) being inserted therein to form the segmental rings (7).

## Revendications

1. Revêtement de tunnel en forme de cuvelage, constitué d'éléments de cuvelage (8 à 13), prévus en nombre pair, se complétant pour constituer respectivement un anneau de cuvelage (7), au moins analogues entre eux, ayant une forme de base en trapèze ou trapézoïdale, reliés, au niveau des faces frontales (14, 15) allant constituer le joint annulaire après montage, par l'intermédiaire de liaisons à enfichage constituées de chevilles (19), aux élément de cuvelage voisins se trouvant dans l'anneau de cuvelage subséquent, et maintenus assemblés, le long des faces longitudinales obliques (16), par l'intermédiaire de liaisons à rainure et clavette, constituées de rainures longitudinales (17) ménagées dans les faces longitudinales obliques et de clavettes (18) y étant insérées, caractérisé en ce que sont prévues des clavettes (18), réalisés de manière à pouvoir être comprimées et qui, à l'état non chargé des anneaux de cuvelage (7) constitués à partir des éléments de cuvelage (8 à 13), maintiennent ces éléments (8 à 13) à distance dans l'anneau (7), en constituant des joints longitudinaux et sont susceptibles d'être comprimées sous l'effet de la pression orogénique, en rétrécissant la largeur des joints, et en ce que, pour obtenir une liaison à déformation limitée lorsque les éléments des différents anneaux (7) font alignés, les éléments de cuvelage (8 à 13) d'anneaux (7) voisins, sont respectivement reliés à l'élément de cuvelage voisin se trouvant dans l'anneau de cuvelage (7) subséquent, par l'intermédiaire d'une cheville centrale individuelle (19), ou bien, dans le cas où les éléments sont montés de façon décalée de la valeur d'une moitié de largeur d'anneau dans les anneaux (7) se suivant, les éléments de cuvelage sont reliés par l'intermédiaire de deux chevilles, ou plus, déformables, pour chaque élément, ces chevilles maintenant alors les éléments de cuvelage à distance mutuelle, en constituant des joints longitudinaux.

2. Revêtement de tunnel selon la revendication 1 ou 2, caractérisé en ce que les clavettes (18, 25) ont une section transversale tubulaire ronde et les rainures (17, 24) ménagées dans les faces longitudinales des éléments de cuvelage (8 à 13) ont une forme de profil adaptée.

3. Revêtement de tunnel selon l'une des revendications 1 ou 2, caractérisé en ce que les éléments de cuvelage (8', 9') présentant le long des bords longitudinaux obliques des étagements (21, 22, 23) se chevauchant les uns les autres et en ce que, dans chacune des rainures conjuguées identiques (24) de chaque étagement (22, 23), est insérée une clavette (25) comprimable.

4. Revêtement de tunnel selon l'une des revendications 1 à 3, caractérisé en ce qu'un enveloppement, constitué d'une membrane d'étanchéité (5), est prévu, au moins dans la région des zones assurant le guidage des gaz ou de l'eau, pour les tubages de tunnel constitués des anneaux de cuvelage (7).

5. Revêtement de tunnel selon la revendication 4, caractérisé en ce que l'enveloppement constitué de bandes annulaires (5) montées de manière correspondant à la progression du creusement est constitué du matériau de membrane, ayant été aligné de façon étanche et dans lequel les éléments de cuvelage (8 à 13) sont insérés pour constituer les anneaux de cuvelage (7).
